# FASCICULE DE BREVET EUROPEEN

(11) **EP 0 328 986 B1**
(45) Date de publication et mention de la délivrance du brevet: **30.10.1991**
(21) Numéro de dépôt: 89102015.8
(22) Date de dépôt: 06.02.1989
(51) Int. Cl.: E04C 3/293, E04B 5/29

(54) **Poutre mixte noyée dans le plancher**
In der Decke eingegliederter Verbundträger
Composite girder incorporated in the floor

(30) Priorité: 19.02.1988 LU 87137
(43) Date de publication de la demande: 23.08.1989
(73) Titulaire: ARBED S.A., L-2930 Luxembourg (LU)
(72) Inventeur: Schleich, Jean-Baptiste, L-1898 Kockelscheuer (LU); Mathieu, Jules, L-8044 Strassen (LU)
(74) Mandataire: Freylinger, Ernest T.

(56) Documents cités:
- EP-A- 0 292 449
- FR-A- 2 162 151
- GB-A- 487 467
- LU-A- 29 915
- LU-A- 83 447
- US-A- 1 957 176
- US-A- 2 731 824
- US-A- 4 333 285

## Description

L'invention concerne une poutre mixte noyée dans le plancher, comportant des profilés en acier, des éléments d'armature, ainsi que du béton et dont au moins un des profilés a la face externe de l'aile à découvert.

La construction mixte béton-acier a de tout temps été bien adaptée à des sollicitations statiques et dynamiques exceptionnelles. A côté des propriétés mécaniques, il est aujourd'hui exigé des structures portantes qu'elles présentent une résistance au feu judicieusement adaptée au type de bâtiment et susceptible de se maintenir dans le temps. Des poutrelles composites pouvant être utilisées comme poteau ou support de plancher et présentant une excellente résistance au feu, ont par exemple été décrites dans les brevets LU 84.772 et LU 84.966. La masse de remplissage en béton est reliée à l'âme du profilé par des armatures, tels que des treillis, des fers en T ou des goujons à tête. La section du profilé en acier, la section du béton et la section d'armature contribuent selon leurs propriétés mécaniques ― qui sont fonction de la température ― et leur pourcentage de section, à la transmission des charges. En cas d'incendie, il se produit, à mesure que la température augmente, un déplacement continu de la fonction d'absorption de la charge de la section du profilé en acier à la section du béton armé. Des essais d'incendie en laboratoire ont montré que malgré la haute conductivité thermique de l'acier, de telles poutrelles conservent leur force portante au delà des 90 minutes (F90) requises.

Lorsqu'on emploie de telles poutrelles composites comme support de plancher, on soude habituellement des goujons sur l'aile supérieure du profilé en acier et on dispose dans l'espace entre les ailes de deux poutrelles un coffrage en bois. Après la coulée du plancher, les goujons sont noyés dans le béton alors que les poutrelles composites se retrouvent en entier à l'air libre, une fois le coffrage enlevé. Pour des constructions où des rangées de poutrelles bien visibles ne s'intègrent pas harmonieusement dans le style architectural, on cache celles-ci à l'aide d'un faux-plafond. Bien que l'espace occupé par ce faux-plafond ne soit pas totalement perdu, pouvant abriter par exemple un système d'éclairage, lorsqu'il s'agit de locaux à usage commercial, ou des conduits de climatisation, d'eau, d'électricité etc., il est à la base d'une augmentation de la hauteur totale d'un étage.

La présente invention a comme but de proposer une poutre mixte qui s'intègre harmonieusement dans le plancher en béton, a un encombrement réduit et présente des facilités de préfabrication et d'assemblage. En outre, il faut que la construction présente une diffusibilité thermique réduite, une mise en forme aisée, une bonne résistance à l'instabilité et de faibles valeurs du facteur de forme (rapport entre les surfaces exposées au feu d'un élément et son volume). Ce but est atteint par la poutre mixte selon l'invention telle qu'elle est caractérisée dans la revendication 1. Des variantes d'exécution préférentielles sont décrites dans les revendications dépendantes.

Les avantages qui découlent de l'invention sont, à part la hauteur réduite du plancher ― en fait une hauteur totale ne dépassant que modérément la hauteur de la dalle ―, une excellente résistance au feu (supérieure à F120). Le montage est rapide et facile: on a une seule poutrelle (découpée) en acier, d'où construction légère. Lorsque des dalles en béton préfabriquées sont utilisées, la masse totale de béton coulé est réduite. D'un autre côté, la coulée du béton effectue en une seule opération le remplissage des creux de la poutre en acier et la liaison dalle préfabriquée ― béton poutrelle.

L'invention sera mieux comprise à l'aide de dessins qui en montrent de manière non-limitative une forme d'exécution possible. Il est représenté
― en Fig. 1 une coupe schématique à travers une poutre conforme à l'invention et
― en Fig. 2 une vue de côté d'une poutrelle découpée, pouvant être utilisée pour réaliser la poutre.

On distingue en Fig. 1 une poutre 1, constituée par deux profilés 2 et 3 en T. Les côtés adjacents des ailes, qui se trouvent dans un même plan, sont réunis par l'intermédiaire d'un cordon de soudage 17. Les âmes 4 et 5 des profilés sont parallèles et comportent sur leurs côtés opposés à ceux où se trouvent les ailes, une tôle épaisse 15. Cette tôle est pourvue d'évidements 6 qui peuvent être circulaires ou allongés. Les évidements 6 permettent un remplissage aisé par du béton de l'espace délimité par les profilés 2 et 3 et la tôle épaisse 15. Ils améliorent en outre l'interaction acier-béton. Le remplissage par du béton est également favorisé par des évidements 7 prévus entre la tôle et les profilés. Ces évidements 7 ont de préférence une forme telle qu'expliquée à l'aide de la Fig. 2. Bien qu'il soit parfaitement possible d'employer des profilés en T reconstitués, une façon de procéder particulièrement élégante consiste à prendre une poutrelle 20 obtenue par laminage ― par exemple du type IPEA et HEAA ― et de découper celle-ci le long d'un tracé trapezoïdal 19 en deux parties équivalentes. Les ailes peuvent être réunies à l'usine par des cordons de soudure 17.

La tôle épaisse 15 peut être pourvue côté plancher de goujons 8. Ces goujons 8 améliorent l'ancrage et garantissent une interaction prononcée entre la poutre mixte, les armatures de continuité 9 et le béton 10. Cette interaction est également favorisée par des armatures de liaison 14 qui traversent les évidements 7 prévus dans les âmes des profilés 2 et 3. Pour augmenter la rigidité des profilés, des fers plats 11 peuvent être soudés aux âmes. On peut également disposer en atelier des armatures supplémentaires 16 à l'intérieur du caisson, en prévoyant bien sûr une fixation correcte pour leur maintien en place pendant le bétonnage. On distingue également en Fig. 1 des dalles préfabriquées dont l'une (réf. 12) a une section rectangulaire et l'autre (réf. 13) est profilée de manière à pouvoir abriter des corps d'éclairage. La poutre mixte 1 peut être employée avec des dalles préfabriquées, des tôles de coffrages ou des coffrages en bois, mais l'emploi de dalles préfabriquées est conseillé, car il procure des gains en coût de matériaux et de main d'oeuvre. De plus, lors de la construction, l'étage inférieur n'est pas encombré par les supports du coffrage de la dalle supérieure.

Lors de la construction d'un immeuble, on peut procéder avantageusement de la manière suivante: Les profilés en T 2 et 3 sont solidarisés en atelier; les tôles 15, munies de goujons 8 et de trous 6 sont soudées aux âmes des profilés. L'ensemble est transporté sur le chantier et fixé par ses extrémités aux poteaux. Les dalles préfabriquées 12, 13 sont posées sur les ailes des profilés. Après la pose des armatures 9 et 14 le béton 10 est coulé. Une bonne distribution du béton dans l'espace délimité par les profilés 2, 3 et la tôle 15, est obtenue par un vibrage.

## Revendications

1. Poutre mixte (1) noyée dans le plancher, comportant des profilés en acier, des éléments d'armature, ainsi que du béton et dont au moins un des profilés a la face externe de l'aile à découvert, caractérisée en ce qu'elle est constituée par deux profilés (2, 3) en T de dimension comparable et juxtaposés de manière à avoir les ailes dans un même plan et les âmes parallèles, situées au-dessus de ce plan, en ce que les côtés adjacents des ailes sont fixés ensemble, de préférence par soudage (17), en ce qu'une tôle épaisse (15) est fixée perpendiculairement aux âmes (4, 5) des profilés, sur les côtés opposés à ceux où se trouvent les ailes et en ce que les profilés comportent des évidements (7) dans les âmes, au voisinage de la tôle épaisse (15).

2. Poutre selon la revendication 1, caractérisée en ce que la tôle épaisse (15) est pourvue d'évidements (6) qui peuvent être circulaires ou allongés.

3. Poutre selon la revendication 1, caractérisée en ce que les évidements (7) prévus entre la tôle (15) et les profilés (2, 3) ont une forme trapézoïdale.

4. Poutre selon les revendications 1 ou 3, caractérisée en ce que les évidements (7) prévus dans un des profilés (2) sont disposés vis-à-vis des évidements prévus dans l'autre profilé (3).

5. Poutre selon la revendication 1, caractérisée en ce que la tôle épaisse est munie de goujons (8).

6. Poutre selon la revendication 1, caractérisée en ce que les âmes des profilés (4, 5) sont munis de fers plats (11) sur au moins une partie de leur longueur.

7. Poutre selon la revendication 1, caractérisée en ce que des armatures supplémentaires (16) sont placées à l'intérieur du caisson.

8. Poutre selon la revendication 1, caractérisée en ce que des armatures (14) traversent les évidements (7) prévus dans les âmes (4, 5) des profilés (2, 3).

## Patentansprüche

1. In der Decke eingegliederter Verbundträger (1) der aus Stahlprofilen, aus Bewehrungselementen, sowie aus Beton besteht und bei dem wenigstens eines der Profile eine unverkleidete Flanschaussenseite aufweist, dadurch gekennzeichnet, dass der Verbundträger (1) aus zwei T-Profilen (2, 3) gebildet ist, welche vergleichbare Dimensionen aufweisen und welche nebeneinander angeordnet sind, wobei deren Flanschen in ein und derselben Ebene liegen und die oberhalb dieser Ebene angeordneten Stege parallel zueinander sind, dass die einander zugekehrten Seiten der Flanschen vorzugsweise durch eine Schweissnaht (17) miteinander verbunden sind, dass gegenüber der Seite an der sich die Profilflanschen befinden ein Grobblech (15) senkrecht zu den Stegen (4, 5) der Profile (2, 3) mit diesen Stegen vereinigt ist und dass die Profile in ihren Stegen, in der Nähe des Grobbleches (15), Aussparungen (7) aufweisen.

2. Verbundträger (1) gemäss Anspruch 1, dadurch gekennzeichnet, dass das Grobblech mit Oeffnungen (6) versehen ist, wobei dieselben kreisrund oder länglich sein können.

3. Verbundträger (1) gemäss Anspruch 1, dadurch gekennzeichnet, dass die zwischen dem Grobblech (15) und den Profilen (2, 3) vorgesehenen Aussparungen (7) eine Trapezform aufweisen.

4. Verbundträger (1) gemäss den Ansprüchen 1 oder 3, dadurch gekennzeichnet, dass die in dem einen Profil (2) vorgesehenen Aussparungen (7) gegenüber den Aussparungen (7) angeordnet sind die in dem anderen Profil (3) ausgenommen sind.

5. Verbundträger (1) gemäss Anspruch 1, dadurch gekennzeichnet, dass das Grobblech (15) mit Kopfbolzendübeln (8) ausgestattet ist.

6. Verbundträger (1) gemäss Anspruch 1, dadurch gekennzeichnet, dass die Stege der Profile (4, 5) entlang wenigstens einem Teil ihrer Länge mit Flacheisen (11) versehen sind.

7. Verbundträger (1) gemäss Anspruch 1, dadurch gekennzeichnet, dass zusätzliche Bewehrungen (16) im Inneren der Hohlräume angeordnet sind.

8. Verbundträger (1) gemäss Anspruch 1, dadurch gekennzeichnet, dass die aus den Stegen (4, 5) der Profile (2, 3) herausgearbeiteten Aussparungen (7) von Bewehrungen (14) durchquert sind.

## Claims

1. Composite girder (1), which is incorporated in the floor, which comprises steel profiles, reinforcement elements as well as concrete, at least one of the profiles having the external face of the flange which is bare, and which is characterized in that it is constituted by two T-shaped profiles (2, 3) of comparable dimensions placed side by side so that the flanges lie in the same plan and that the webs are parallel and located above this plan, in that the abutting faces of the flanges are joined together, preferably by weld seams (17), in that a thick steel plate (15) is connected perpendicularly to the webs (4, 5) of the profiles, on the side opposed to the side where the flanges are located, and in that the profiles comprise holes (7) in the webs, in the vicinity of the steel plate (15).

2. Composite girder (1) according to claim 1, characterized in that the steel plate (15) comprises openings (6) which may be circular or elongated.

3. Composite girder (1) according to claim 1, characterized in that the holes (7) foreseen between the plate (15) and the profiles (2, 3) have a trapezoidal shape.

4. Composite girder (1) according to the claims 1 or 3, characterized in that the holes (7) foreseen in one of the profiles (2) are arranged opposite to the holes foreseen in the other profile (3).

5. Composite girder (1) according to claim 1, characterized in that the steel plate (15) is provided with shear studs (8).

6. Composite girder (1) according to claim 1, characterized in that the webs of the profiles (4, 5) are provided with flat steel bars (11) over at least a part of their length.

7. Composite girder (1) according to claim 1, characterized in that the additional reinforcements (16) are placed in the interior of the chamber.

8. Composite girder (1) according to claim 1, characterized in that the reinforcements (14) are crossing the holes (7) foreseen in the webs (4, 5) of the profiles (2, 3).
